# EUROPÄISCHE PATENTSCHRIFT

(11) **EP 3 303 960 B1**
(45) Veröffentlichungstag und Bekanntmachung des Hinweises auf die Patenterteilung: **27.11.2019**
(21) Anmeldenummer: 16731519.1
(22) Anmeldetag: 27.05.2016
(51) Int. Cl.: F28D 21/00, F27B 7/10, F28F 5/06, F27B 7/04

(54) **ROHROFEN UND VERFAHREN ZUR CHEMISCHEN UMSETZUNG**
TUBE FURNACE AND CHEMICAL CONVERSION METHOD
FOUR À TUBE ET PROCÉDÉ SERVANT À LA TRANSFORMATION CHIMIQUE

(30) Priorität: 27.05.2015 DE 102015209742
(43) Veröffentlichungstag der Anmeldung: 11.04.2018
(73) Patentinhaber: Fraunhofer-Gesellschaft zur Förderung der angewandten Forschung e.V., 80686 München (DE)
(72) Erfinder: HORNUNG, Andreas, 76185 Karlsruhe (DE); HENSE, Peter, 59510 Lippetal (DE); AIGNER, Jonathan, 92224 Amberg (DE); REH, Katharina, 92224 Amberg (DE); FRANKE, Matthias, 92237 Sulzbach-Rosenberg (DE)
(86) Internationale Anmeldenummer: PCT/EP2016/062014
(87) Internationale Veröffentlichungsnummer: WO 2016/189138

(56) Entgegenhaltungen:
- GB-A- 1 440 525
- US-A- 4 639 217

## Beschreibung

Die Erfindung betrifft einen Rohrofen mit einem Gehäuse, welches einen Wärmetauscher enthält, welcher eine Wandung aufweist, welcher ein erstes Volumen von einem zweiten Volumen trennt, wobei das zweite Volumen zur Aufnahme zumindest eines Eduktes eingerichtet ist und das erste Volumen zur Aufnahme eines Wärmeträgerfluides eingerichtet ist. Weiterhin betrifft die Erfindung ein Verfahren zur chemischen Umsetzung von Edukten in einem zweiten Volumen, bei welchem dem Prozessraum mittels zumindest einem, einen Wärmetauscher durchströmenden Wärmeträgerfluid Wärme zu- oder abgeführt wird. Vorrichtungen und Verfahren der eingangs genannten Art können beispielsweise zur Pyrolyse oder zur Wärmebehandlung von Feststoffen verwendet werden.

Aus der US 4,639,217 ist ein Rohrofen bekannt, welcher eine Archimedes-Spirale als Wärmetauscher enthält. Wärme wird den Edukten zugeführt, indem heiße Asche im Gegenstrom durch die Archimedes-Spirale transportiert wird. Hierdurch kann die nach der Verbrennung in der Asche verbleibende Wärme zur Beheizung des Rohrofens verwendet werden.

Dieses bekannte Verfahren weist jedoch den Nachteil auf, dass die Temperatur im Reaktionsraum nur unzulänglich kontrolliert werden kann. Darüber hinaus sind die Aschepartikel abrasiv, sodass das Innere der Archimedes-Spirale rasch verschleißt. Schließlich neigen die unregelmäßig geformten Aschepartikel dazu, Agglomerate zu bilden und ungleichmäßig durch die Archimedes-Spirale transportiert zu werden oder diese sogar zu verstopfen.

Die GB 1 440 525 A beschreibt eine Trockenvorrichtung für fließende Materialien, wobei diese Vorrichtung unter anderem Kugeln aufweist.

Ausgehend vom Stand der Technik liegt der Erfindung daher die Aufgabe zugrunde, einen Rohrofen und ein Verfahren zu seiner Anwendung bereitzustellen, bei welchem die Temperatur besser kontrollierbar ist und ein zuverlässiger Betrieb möglich ist.

Die Aufgabe wird erfindungsgemäß durch einen Rohrofen gemäß Anspruch 1 und ein Verfahren gemäß Anspruch 10gelöst. Vorteilhafte Weiterbildungen der Erfindung finden sich in den Unteransprüchen.

In einer Ausführungsform betrifft die Erfindung einen Rohrofen mit einem Gehäuse, welches einen Wärmetauscher enthält. Der Wärmetauscher weist eine Wandung auf, welche ein erstes Volumen von einem zweiten Volumen trennt. Dies ist so zu verstehen, dass ein erstes, in sich abgeschlossenes Volumen durch die Begrenzungswand des Wärmetauschers gebildet wird und ein zweites, in sich geschlossenes Volumen von der Wandung bzw. dem Gehäuse des Rohrofens einerseits und der Außenfläche des Wärmetauschers andererseits begrenzt wird. Dies erlaubt einen Wärmetransport zwischen dem ersten Volumen und dem zweiten Volumen, ohne dass sich die Stoffe bzw. die Stoffströme vermischen oder miteinander in Kontakt treten. Somit kann einem im Rohrofen befindlichen Edukt Wärme zugeführt werden, wenn das Wärmeträgerfluid auf einer höheren Temperatur ist als das Edukt. Falls in anderen Ausführungsformen der Erfindung das Edukt im Rohrofen exotherm reagiert und damit eine höhere Temperatur aufweist als das Wärmeträgerfluid, kann Wärme vom Edukt bzw. aus dem Prozessraum abgeführt werden.

Erfindungsgemäß wird nun vorgeschlagen, dass das Wärmeträgerfluid zumindest ein Kugelfluid enthält. Ein Kugelfluid besteht aus einer Mehrzahl von Kugeln vorgebbarer Größe und Beschaffenheit. In einigen Ausführungsformen der Erfindung können alle Kugeln des Kugelfluides im Rahmen üblicher Toleranzen eine identische Form und/oder Größe aufweisen. In anderen Ausführungsformen der Erfindung können die Kugeln eine unterschiedliche Größe oder eine Größenverteilung aufweisen und/oder aus unterschiedlichen Materialien bestehen. Da die Kugeln im Rahmen üblicher Toleranzen rund sind, weisen diese keine scharfen Kanten auf, sodass der abrasive Verschleiß durch das Wärmeträgerfluid im Wärmetauscher reduziert ist. Weiterhin neigen die Kugeln aufgrund ihrer glatten Oberfläche nicht zum Verhaken oder zur Bildung von Agglomeraten. Das Kugelfluid kann den Wärmetauscher wie eine Flüssigkeit durchströmen. Im Vergleich zu Flüssigkeiten kann ein Kugelfluid aus Festkörpern jedoch Wärme auf einem höheren Temperaturniveau bereitstellen, ohne dass es im Wärmetauscher zu einem Phasenübergang kommt. In einigen Ausführungsformen der Erfindung kann das Kugelfluid eine höhere Wärmekapazität aufweisen als ein flüssiges oder gasförmiges Wärmeträgerfluid, sodass der Massenstrom reduziert sein kann. Hierdurch kann der Wärmetauscher kleiner ausgelegt werden, sodass der Rohrofen insgesamt weniger Bauraum benötigt. Das Kugelfluid weist weiterhin den Vorteil auf, dass dieses den Wärmetauscher bzw. die Strömungskanäle nicht vollständig ausfüllt. Dadurch kann der Wärmetauscher optional zusätzlich von einem gasförmigen Wärmeträger durchströmt werden, um die Temperatur des Kugelfluides an vorgebbare Sollwerte anzupassen bzw. innerhalb vorgebbarer Sollwerte zu halten.

Erfindungsgemäß weist das Kugelfluid Kugeln mit einem Durchmesser von etwa 1 mm bis etwa 50 mm auf. In anderen Ausführungsformen der Erfindung kann das Kugelfluid Kugeln mit einem Durchmesser von etwa 5 mm bis etwa 50 mm aufweisen. In wiederum anderen Ausführungsformen der Erfindung kann das Kugelfluid Kugeln mit einem Durchmesser von etwa 15 mm bis etwa 30 mm aufweisen. Kugeln im genannten Größenbereich können einerseits genug Wärme speichern, um mit technisch handhabbaren Massenströmen als Wärmeträgerfluid eingesetzt werden zu können. Darüber hinaus können Kugeln in diesem Größenbereich mehrschichtig aufgebaut sein, beispielsweise ein Kern aus einem ersten Material und eine Umhüllung aus einem zweiten Material enthalten. Das erste und das zweite Material können jeweils Metalle oder Legierungen sein. Dies erlaubt beispielsweise, einen Kern mit hoher Wärmekapazität und/oder hoher Schmelztemperatur mit einer Umhüllung zu versehen, welche chemisch inert ist und/oder katalytische Eigenschaften aufweist. In einigen Ausführungsformen der Erfindung kann die Schmelztemperatur der Umhüllung höher sein als die Schmelztemperatur des Kernes. In wiederum anderen Ausführungsformen der Erfindung kann der Kern ein Phasenwechselmaterial bzw. ein Latentwärmespeicher sein, welcher bei seiner Schmelztemperatur eine vergleichsweise große Wärmemenge bei konstanter Temperatur bereitstellen kann.

In einigen Ausführungsformen der Erfindung können die Kugeln des Kugelfluides zumindest ein chemisches Element mit den Ordnungszahlen von 3 bis 6 oder mit den Ordnungszahlen von 11 bis 14 oder mit den Ordnungszahlen von 19 bis 34 oder mit den Ordnungszahlen von 37 bis 52 oder mit den Ordnungszahlen von 55 bis 84 oder mit den Ordnungszahlen von 87 bis 116 enthalten. In einigen Ausführungsformen der Erfindung können die Kugeln des Kugelfluides zumindest ein chemisches Element mit der Ordnungszahl 13 oder mit den Ordnungszahlen von 21 bis 30 oder von 39 bis 48 oder von 57 bis 80 oder von 89 bis 112 enthalten oder daraus bestehen. In einigen Ausführungsformen der Erfindung können die Kugeln des Kugelfluides zumindest Kupfer und/oder Eisen und/oder Aluminium und/oder eine Keramik enthalten oder daraus bestehen. In einigen Ausführungsformen der Erfindung können die Kugeln ein Übergangsmetall enthalten oder daraus bestehen. Solche Kugeln können sich durch hohe Wärmeleitfähigkeit und/oder hohe Wärmekapazität auszeichnen, sodass eine entsprechend große Wärmemenge den im Prozessraum des Rohrofens befindlichen Edukten zu- oder von diesen abgeführt werden kann. Da das Kugelfluid jedoch durch die Wandung des Wärmetauschers von den Edukten getrennt ist, werden unerwünschte Nebenreaktionen vermieden, welche beim Kontakt der Kugeln mit den Edukten auftreten können.

In einigen Ausführungsformen der Erfindung kann das Gehäuse des Rohrofens einen im Wesentlichen zylindrischen Querschnitt aufweisen und der Wärmetauscher eine mehrgängige Förderschnecke enthalten. Die Förderschnecke enthält in diesem Fall eine Wandung, welche einen inneren Schneckengang als erstes Volumen von einem äußeren Schneckengang als zweites Volumen trennt, wobei ein Schneckengang zur Aufnahme des zumindest einen Eduktes eingerichtet ist und der andere Schneckengang zur Aufnahme des Wärmeträgerfluides eingerichtet ist. Die Förderschnecke erlaubt den gleichzeitigen Transport des Eduktes bzw. des daraus entstehenden Produktes durch den Rohrofen als auch den Transport des Wärmeträgerfluides. Da das Produkt bzw. Edukt beim Transportvorgang permanent mit der Wandung der mehrgängigen Förderschnecke in Kontakt tritt, ergibt sich ein effizienter Wärmeübertrag vom Kugelfluid als Wärmeträgerfluid im ersten Volumen auf die umzusetzenden Edukte im zweiten Volumen. Gleichzeitig kann die Förderschnecke in einigen Ausführungsformen der Erfindung auch eine Durchmischung der Edukte bewirken, sodass die Reaktion gleichmäßiger abläuft.

Die Edukte bzw. das Wärmeträgerfluid können in einigen Ausführungsformen der Erfindung im Gleichstrom durch den Rohrofen transportiert werden, d.h. der Materialstrom und das Wärmeträgerfluid treten an einem Ende ein und am anderen Ende aus. In anderen Ausführungsformen der Erfindung kann der Transport im Gegenstrom erfolgen, d.h. die Einlassseite eines Materialstroms entspricht der Auslassseite des Wärmeträgerfluides. Hierdurch können in einigen Ausführungsformen der Erfindung höhere Temperaturen oder eine gleichmäßige Temperierung oder eine raschere Aufheizung erreicht werden.

In einigen Ausführungsformen der Erfindung kann die Förderschnecke eine Achse aufweisen, welche die Schneckengänge trägt und um welche die Förderschnecke bei Betrieb des Rohrofens drehbar ist. Hierdurch wird vermieden, dass die Edukte bzw. Produkte durch den freien Mittelteil der Förderschnecke hindurch fallen und dadurch ungleichmäßig durch den Rohrofen transportiert werden. Gleichzeitig können an die Achse Antriebsmittel besonders einfach angeflanscht werden, um die Förderschnecke in Rotation zu setzen.

In einigen Ausführungsformen der Erfindung kann die Achse hohl sein, um eine Rückführung des Kugelfluides zu ermöglichen. Somit können der Vorlauf und der Rücklauf des Wärmeträgerfluides an einer Seite des Rohrofens erfolgen, sodass der Rohrofen einfacher betreibbar ist.

In einigen Ausführungsformen der Erfindung kann die mehrgängige Förderschnecke eine sequentielle Schnecke mit einer Mehrzahl unterschiedlicher Längsabschnitte sein. In einigen Ausführungsformen der Erfindung können mehrere Längsabschnitte mittels einer einzigen Welle miteinander verbunden sein. In einigen Ausführungsformen der Erfindung können unterschiedliche Längsabschnitte verschiedene Antriebsmittel aufweisen, sodass die Drehzahl und/oder das Antriebsmoment unterschiedlicher Längsabschnitte unabhängig voneinander steuerbar sind. In einigen Ausführungsformen der Erfindung können unterschiedliche Längsabschnitte der Förderschnecke eine unterschiedliche Steigung und/oder einen unterschiedlichen Querschnitt aufweisen, sodass der Massenstrom und/oder die zum Wärmeübertrag zur Verfügung stehende Fläche in unterschiedlichen Längsabschnitten unterschiedlich sind. Hierdurch kann die sich einstellende Temperatur und/oder die übertragene Wärmemenge an den jeweiligen Einsatzzweck angepasst werden. Dies erlaubt auch, ein Zwischenprodukt und ein Endprodukt in unterschiedlichen Längsabschnitten des Rohrofens bzw. der Förderschnecke herzustellen, wenn das in einem ersten Längsabschnitt erzeugte Produkt als Edukt in einen zweiten Längsabschnitt überführt wird.

In einigen Ausführungsformen der Erfindung enthält der Rohrofen weiterhin einen Rekuperator, in welchem das Kugelfluid mit einem gasförmigen Wärmeträger in Kontakt bringbar ist. Der gasförmige Wärmeträger erlaubt das Aufheizen des Kugelfluides, bevor dieses in den Vorlauf des Wärmetauschers bzw. der Förderschnecke gelangt. Nachdem das Kugelfluid die Wärme an die im Rohrofen befindlichen Edukte abgegeben hat, verlässt das Kugelfluid den Rohrofen über einen Rücklauf und wird sodann dem Rekuperator wieder zugeführt, um wieder Wärme aus einem heißen Gasstrom aufzunehmen, beispielsweise einem bei einer Verbrennung entstehenden Rauchgasstrom. Sofern die Kugeln mit einer katalytisch wirksamen Beschichtung versehen sind, können diese gleichzeitig zur Rauchgasentgiftung eingesetzt werden.

Sofern im Rohrofen eine exotherme Reaktion abläuft, kann der Rekuperator dazu eingesetzt werden, die Wärme vom Kugelfluid auf einen gasförmigen Wärmeträger zu übertragen und hierdurch in die Umgebung abzuführen.

In einigen Ausführungsformen der Erfindung kann auch der Rekuperator eine Förderschnecke enthalten. Dies erlaubt das gleichzeitige Kühlen bzw. Heizen des Kugelfluides und dessen Förderung durch den Rekuperator bzw. auch die Förderung vom Rücklauf des Wärmetauschers zum Vorlauf des Wärmetauschers des Rohrofens.

In einigen Ausführungsformen der Erfindung kann der Rohrofen weiterhin eine Heizeinrichtung enthalten, mit welcher ein Wärmestrom durch die Wandung des zylindrischen Gehäuses erzeugbar ist. Auf diese Weise kann zusätzlich zum Wärmetauscher im Inneren des Rohrofens ein Wärmestrom durch die Außenwand bereitgestellt werden oder ein Auskühlen, d.h. eine Wärmeabgabe über die Wandung des zylindrischen Gehäuses, verhindert oder reduziert werden. Dies erlaubt einerseits eine genauere Temperaturkontrolle im Inneren des Rohrofens oder auch die Zufuhr einer höheren Wärmemenge, um einen großen Massestrom von Edukten schnell auf eine vorgebbare Solltemperatur zu bringen oder um die Edukte auf ein höheres Temperaturniveau zu bringen.

In einigen Ausführungsformen der Erfindung kann dem Wärmetauscher des Rohrofens zusätzlich zum Kugelfluid ein weiterer gasförmiger Wärmeträger zugeführt werden. Dies erlaubt beispielsweise ein Nachheizen des Kugelfluides, wenn dieses beim Erstkontakt mit dem noch kalten Edukt abkühlt. Da die Zufuhr eines gasförmigen Wärmeträgers rasch aufgenommen oder unterbrochen werden kann, kann dieser auch dazu dienen, die Regelung der im Rohrofen herrschenden Temperatur vorzunehmen oder die bei der Regelung auftretenden Temperaturschwankungen zu verringern. In diesem Fall wird ein Grundwärmestrom durch das Kugelfluid zugeführt und zusätzliche thermische Energie zum Ausregeln der Temperatur über den gasförmigen Wärmeträger bereitgestellt. Diese Möglichkeit zeichnet den erfindungsgemäßen Rohrofen aus, da flüssige Wärmeträger oder die aus dem Stand der Technik bekannten Aschepartikel nicht mit einem zusätzlichen Gasstrom kombiniert werden können.

Nachfolgend soll die Erfindung anhand von Figuren und Ausführungsbeispielen näher erläutert werden. Dabei zeigt:
- Figur 1: eine teilweise geschnittene Ansicht einer Ausführungsform des erfindungsgemäßen Rohrofens.
- Figur 2: zeigt ein Detail der als Wärmetauscher verwendeten Förderschnecke.
- Figur 3: zeigt den Übergangsbereich zwischen Rekuperator und Rohrofen.
- Figur 4: zeigt die Zufuhr des Kugelfluides gemäß einer weiteren Ausführungsform.

Anhand der Figuren 1, 2 und 3 wird eine Ausführungsform des erfindungsgemäßen Rohrofens näher erläutert. Der Rohrofen 1 umfasst ein Gehäuse 10 mit einer Wandung 101. Das Gehäuse 10 weist zumindest einen in etwa kreisförmigen Innenquerschnitt auf, sodass der Innenraum die Form eines Kreiszylinders aufweist. Im dargestellten Ausführungsbeispiel ist die Wandung 101 des Gehäuses 10 gleichmäßig dick, sodass auch die Außenform die Form eines Kreiszylinders annimmt. Insgesamt hat das Gehäuse 10 im dargestellten Ausführungsbeispiel die Form eines runden Rohres.

Das Gehäuse 10 weist ein erstes Ende 11 und ein zweites Ende 12 auf. Am ersten Ende 11 befindet sich der Vorlauf des Wärmeträgerfluides und am zweiten Ende 12 befindet sich der Rücklauf des Wärmeträgerfluides. Angrenzend an das erste Ende 11 ist die Einfüllöffnung 15 für zu prozessierende Edukte angeordnet. Diese können insbesondere als Feststoff, alternativ jedoch auch gasförmig oder flüssig dem Inneren des Gehäuses 10 zugeführt werden. Angrenzend an das zweite Ende 12 befindet sich ein Auslass 16 für gasförmige Reaktionsprodukte und ein Auslass 17 für feste oder flüssige Reaktionsprodukte. Sowohl das Wärmeträgerfluid als auch die umzusetzenden Edukte werden durch eine Förderschnecke 2 vom ersten Ende 11 zum zweiten Ende 12 des Rohrofens 1 gefördert. Da es sich bei der Förderschnecke 2 um eine mehrgängige Förderschnecke handelt, findet dabei lediglich ein Wärmeübergang statt, jedoch kein Stoffübergang zwischen dem Wärmeträgerfluid und den umzusetzenden Edukten.

Wie Figur 2 zeigt, handelt es sich bei der Förderschnecke 2 um eine mehrgängige Förderschnecke, bei welcher ein erstes Volumen 21 und ein zweites Volumen 22 durch eine Wandung 23 voneinander getrennt sind. Das zweite Volumen 22 ist über die Einfüllöffnung 15 direkt zugänglich. Um dem Wärmeträgerfluid den Zugang zum ersten Volumen 21 zu erlauben, befindet sich am Ende der Förderschnecke 2 ein Einlaufbereich 25, in welchem das erste Volumen 21 nach außen geöffnet ist. Um ein Eindringen des jeweils anderen Mediums in die Öffnung 25 zu vermeiden, ist diese mit einem Prallblech 26 vom zweiten Volumen 22 getrennt.

Bei Betrieb der Vorrichtung rotiert die Förderschnecke 2, wobei die Edukte im zweiten Volumen 22 transportiert werden und ein Wärmeträgerfluid im ersten Volumen 21 transportiert wird. Dies erlaubt einen Wärmeübergang über die Wandung 23, sodass die Edukte im zweiten Volumen 22 entweder beheizt oder gekühlt werden, je nachdem, ob das über die Öffnung 25 zugeführte Wärmeträgerfluid eine höhere oder niedrigere Temperatur aufweist. Da die zur Verfügung stehende Fläche der Wandung 23 der Förderschnecke 2 größer ist als die Wand 101 des Gehäuses 10, kann ein erheblich größerer Wärmestrom pro Zeiteinheit übertragen werden als dies bei reiner Beheizung bzw. Kühlung des Gehäuses 10 möglich wäre.

In den Figuren ist weiterhin eine Achse 24 ersichtlich, welche hohl ist und an ihrer Stirnseite eine Öffnung 241 aufweist. Das Innere des hohlen Achse 24 kann optional für den Transport des Wärmeträgerfluides verwendet werden, beispielsweise um das Fluid vom zweiten Ende 12 zum ersten Ende 11 zurückzuführen.

Anhand von Figuren 1 und 3 wird die Wirkungsweise eines Rekuperators 3 erläutert, welcher ebenfalls ein in etwa rohrförmiges Gehäuse 30 mit einer darin angeordneten Förderschnecke 35 aufweist. Das zweite Ende 32 des Rekuperators 3 ist tiefer angeordnet als das zweite Ende 12 des Gehäuses 10. Dementsprechend ist das erste Ende 31 des Rekuperators 3 höher angeordnet als das erste Ende 11 des Gehäuses 10. Somit dient der Rekuperator nicht nur der Zu- oder Abfuhr thermischer Energie in das Wärmeträgerfluid, sondern auch dem Transport des Wärmeträgerfluides vom Rücklauf zum Vorlauf des Rohrofens 1.

Beispielhaft ist in Figur 3 der Übergangsbereich am ersten Ende 11 des Gehäuses 10 dargestellt. Dieser weist ein Reservoir bzw. eine Vorlage für das Wärmeträgerfluid auf. Die den Rekuperator 3 über dessen erstes Ende 1 verlassenden Kugeln des Kugelfluides fallen vom ersten Ende 31 des Rekuperators 3 hinab und werden vom Reservoir am ersten Ende 11 des Gehäuses 10 aufgefangen.

Bei Rotation der Welle 24 der Förderschnecke 2 taucht die Öffnung 25 periodisch in die Vorlage ein und nimmt dabei eine Mehrzahl von Kugeln des Kugelfluides auf. Diese werden nachfolgend durch das erste Volumen 21 der Förderschnecke 2 zum zweiten Ende 12 des Rohrofens 1 befördert.

Am zweiten Ende 12 verlassen die Kugeln des Kugelfluides die Förderschnecke und werden in analoger Weise dem Rekuperator 3 über dessen zweites Ende 32 zugeführt. Dies erlaubt einen zyklischen Umlauf des als Wärmeträgerfluid verwendeten Kugelfluides. Im Rekuperator kann das Kugelfluid beheizt oder gekühlt werden, so dass es mit einer vorgebbaren Temperatur in den Vorlauf am ersten Ende 11 des Rohrofens 1 gelangt.

Aufgrund der guten Fließfähigkeit des Kugelfluides im Vergleich zu anderen Partikeln kann die benötigte Wärmemenge gezielt in die umzusetzenden Edukte eingebracht werden. So kann der Füllungsgrad des ersten Volumens 21 auf den Füllungsgrad des zweiten Volumens 22 abgestimmt werden. Kugeln aus zumindest einem Metall, einer Keramik oder einem Salz können auch bei höheren Temperaturen von beispielsweise 150 bis 900°C oder zwischen etwa 250 und 700°C fest vorliegen. Hierdurch kann Wärme auf einem höheren Temperaturniveau bereitgestellt werden als beispielsweise mit Wasser oder Öl als Wärmeträgerfluid.

Figur 4 zeigt eine alternative Ausführungsform zur Zufuhr des Wärmeträgerfluides. Wie Figur 4 zeigt, verwendet auch diese Ausführungsform innerhalb des Rohrofens 1 eine mehrgängige Förderschnecke, bei welcher ein erstes Volumen 21 und ein zweites Volumen 22 durch eine Wandung 23 voneinander getrennt sind. Das erste Volumen 21 ist über die hohle Achse 24 zugänglich. Um dem Wärmeträgerfluid den Zugang zum ersten Volumen 21 zu erlauben, befindet sich am Ende der Achse 24, welche hohl ist, eine Öffnung. In Verlängerung der Achse 24 ist eine im dargestellten Beispiel eingängige Zufuhrschnecken 45 mit einer Welle 451 als Teil eines Zufuhrförderers 4 angeordnet, welcher das Kugelfluid von einer Heizeinrichtung, beispielsweise einem Rekuperator 3, über eine Vorlage 47 in das innere der hohlen Achse 24 der mehrgängigen Förderschnecke 2 fördert. Der Zufuhrförderer 4 kann mit einem Gehäuse 48 versehen sein, welches optionale Kühlrippen 485 aufweisen kann.

Im inneren der hohlen Achse 24 der der mehrgängigen Förderschnecke 2 befindet sich ein Prallblech 245, welches das Kugelfluid ablenkt und in das erste Volumen 21 der Förderschnecke 2 leitet.

Zur gasdichten Ankopplung des Zufuhrförderers 4 kann eine Graphitdichtung 41 dienen, welche über eine Gleitbuchse 42 und eine Vorspannfeder 43 mit einer axialen Vorspannkraft beaufschlagt wird. Da das erste Volumen 21 in dieser Ausführungsform keine unmittelbare Öffnung aufweist, wie beispielsweise die Öffnung 25 in den vorstehend beschriebenen Ausführungsformen, ist sowohl die gasdichte Trenung des Rohrofens nach außen als auch die gasdichte Trennung des ersten Volumens 21 und des zweiten Volumens 22 sichergestellt.

Zur Führung des Kugelfluides innerhalb der eingängigen Zufuhrschnecke 45 dient ein Rohr 46, welches die Zufuhrschnecke 45 umgibt. Dieses kann aus einem Material niedriger Wärmeleitfähigkeit hersgestellt sein, beispielsweise einer Keramik. Alternativ kann das Rohr mit einer wärmedämmenden Beschichtung versehen sein, beispielsweise einer Oxidkeramik oder Vermiculit. Hierdurch können Wärmeverluste reduziert werden. In einigen Ausführungsformen der Erindung kann die Achse 24 der Förderschnecke 2 bis in den Zufuhrförderer 4 verlängert sein. Das Rohr 46 kann in diesem Fall entfallen oder durch eine wärmedämmende Beschichtung des im Zufuhrförderers 4 befindlichen Längsabschnittes der Achse 24 ersetzt sein.

### Ausführungsbeispiele

In einem Ausführungsbeispiel soll eine Pyrolyse halogenhaltiger Kunststoffe durchgeführt werden. Solche Verfahren können beispielsweise zur Pyrolyse von Phenol-Formaldehydharzen eingesetzt werden, welche oftmals zur Herstellung von Leiterplatten genutzt werden. Daneben enthalten die Leiterplatten signifikante Mengen recycelbaren Aluminiums und Kupfers. Zur Vermeidung unerwünschter Konversionsprodukte, insbesondere von Aromaten, sollten die Pyrolysetemperatur für solche Leiterplatten bzw. ein daraus hergestelltes Granulat über 580°C liegen. Um jedoch Aluminium möglichst einfach zurückgewinnen zu können, sollte die Temperatur unterhalb von 660°C liegen. Da jedoch bereits bei einer Temperatur oberhalb von 600°C eine unerwünschte Evaporation halogenierten Kupfers auftritt, muss die Pyrolyse nach Möglichkeit in einem engen Temperaturbereich von etwa 580°C bis 600°C durchgeführt werden. Gleichzeitig besteht die Notwendigkeit, bei hohem Durchsatz auch eine entsprechend hohe Wärmemenge zuzuführen, um den kritischen Temperaturbereich unterhalb von 580°C rasch zu durchfahren.

Der erfindungsgemäße Rohrofen löst dieses Problem, da das Kugelfluid, beispielsweise bei Verwendung von Kugeln aus Kupfer oder Eisen, Wärme auf dem gewünschten hohen Temperaturniveau bereitstellen kann. Durch die als Wärmetauscher fungierende Förderschnecke 2 mit ihrer vergleichsweise großen, zum Wärmeübertrag zur Verfügung stehenden Fläche, kann eine große thermische Leistung an die Edukte abgegeben werden. Gleichzeitig wird die Bildung hochtoxischer, persistenter polybromierter Dioxin- und Furan-Verbindungen durch die katalytische Wirkung der Kupferoberfläche verhindert, da das Kupfer des Kugelfluides durch die Wandung 23 von den Edukten getrennt ist.

Nachfolgend sollen beispielhafte Betriebsparameter für einen Rohrofen 1 mit einem Innendurchmesser von 340 mm, einer beheizten Länge von 4000 mm und einer Steigung der Förderschnecke von 110 bis 150 mm angegeben werden.

Im ersten Ausführungsbeispiel soll eine Pyrolysetemperatur von 450°C bei einer Gesamtwärmeleistung von 3,0 kW bereitgestellt werden.

Die hierzu verwendete Förderschnecke 2 weist eine Steigung von 150 mm auf. Als Wärmeträgerfluid werden Stahlkugeln mit einer Eintrittstemperatur am Vorlauf von 500°C verwendet. Bei einem Füllungsgrad des ersten Volumens 21 von 26 %, einer mittleren Drehzahl der Förderschnecke 2 von 27 h⁻¹ und einer Antriebsleistung von 0,6 W ergibt sich ein Massenstrom des Kugelfluides von 450 kg/h und eine Austrittstemperatur des Kugelfluides von 464°C. Die Wärmleistung beträgt somit 2,6 kW.

Die verbleibende Wärmeleistung von 400 W wird über einen zusätzlichen Wärmetauscher am Gehäuse 10 des Rohrofens 1 bereitgestellt. Dieser überträgt Wärme unmittelbar durch die Wandung 101 des Gehäuses 10 in das Innere des Rohrofens 1. Diesem zusätzlichen Wärmetauscher wird ein Massenstrom von 100 kg/h feuchtem Rauchgas mit einer Eintrittstemperatur von 500°C zugeführt. Die Austrittstemperatur beträgt dann 487°C, sodass die Gesamtwärmeleistung des Prozesses 3,0 kW beträgt.

In einem zweiten Beispiel soll eine Pyrolysetemperatur von 600°C bei einer Gesamtwärmeleistung von 3,5 kW bereitgestellt werden.

Die hierzu verwendete Förderschnecke 2 weist eine Steigung von 150 mm auf. Als Wärmeträgerfluid werden Stahlkugeln mit einer Eintrittstemperatur am Vorlauf von 650°C verwendet. Bei einem Füllungsgrad des ersten Volumens 21 von 26 %, einer mittleren Drehzahl der Förderschnecke 2 von 27 h⁻¹ und einer Antriebsleistung von 0,6 W ergibt sich ein Massenstrom des Kugelfluides von 450 kg/h und eine Austrittstemperatur des Kugelfluides von 609°C. Die Wärmleistung beträgt somit 2,9 kW.

Die verbleibende Wärmeleistung von 600 W wird über einen zusätzlichen Wärmetauscher am Gehäuse 10 des Rohrofens 1 bereitgestellt. Dieser überträgt Wärme unmittelbar durch die Wandung 101 des Gehäuses 10 in das Innere des Rohrofens 1. Diesem zusätzlichen Wärmetauscher wird ein Massenstrom von 100 kg/h feuchtem Rauchgas mit einer Eintrittstemperatur von 650°C zugeführt. Die Austrittstemperatur beträgt dann 635°C, sodass die Gesamtwärmeleistung des Prozesses 3,5 kW beträgt.

In einem dritten Ausführungsbeispiel soll eine Pyrolysetemperatur von 450°C bei einer Wärmeleistung von 3,3 kW bereitgestellt werden.

Die hierzu verwendete Förderschnecke 2 weist eine Steigung von 130 mm auf. Als Wärmeträgerfluid werden Stahlkugeln mit einer Eintrittstemperatur am Vorlauf von 500°C verwendet. Bei einem Füllungsgrad des ersten Volumens 21 von 26 %, einer mittleren Drehzahl der Förderschnecke 2 von 31 h⁻¹ und einer Antriebsleistung von 0,6 W ergibt sich ein Massenstrom des Kugelfluides von 450 kg/h und eine Austrittstemperatur des Kugelfluides von 460°C. Die Wärmleistung beträgt somit 2,9 kW.

Die verbleibende Wärmeleistung von 400 W wird über einen zusätzlichen Wärmetauscher am Gehäuse 10 des Rohrofens 1 bereitgestellt. Dieser überträgt Wärme unmittelbar durch die Wandung 101 des Gehäuses 10 in das Innere des Rohrofens 1. Diesem zusätzlichen Wärmetauscher wird ein Massenstrom von 100 kg/h feuchtem Rauchgas mit einer Eintrittstemperatur von 500°C zugeführt. Die Austrittstemperatur beträgt dann 487°C, sodass die Gesamtwärmeleistung des Prozesses 3,3 kW beträgt.

In einem vierten Ausführungsbeispiel soll eine Pyrolysetemperatur von 450°C bei einer Wärmeleistung von 4,0 kW bereitgestellt werden.

Die hierzu verwendete Förderschnecke 2 weist eine Steigung von 150 mm auf. Als Wärmeträgerfluid werden Stahlkugeln mit einer Eintrittstemperatur am Vorlauf von 500°C verwendet. Bei einem Füllungsgrad des ersten Volumens 21 von 26 %, einer mittleren Drehzahl der Förderschnecke 2 von 27 h⁻¹ und einer Antriebsleistung von 0,6 W ergibt sich ein Massenstrom des Kugelfluides von 450 kg/h und eine Austrittstemperatur des Kugelfluides von 483°C. Die Wärmleistung beträgt somit 3,4 kW.

Die verbleibende Wärmeleistung von 600 W wird über einen zusätzlichen Wärmetauscher am Gehäuse 10 des Rohrofens 1 bereitgestellt. Dieser überträgt Wärme unmittelbar durch die Wandung 101 des Gehäuses 10 in das Innere des Rohrofens 1. Diesem zusätzlichen Wärmetauscher wird ein Massenstrom von 100 kg/h feuchtem Rauchgas mit einer Eintrittstemperatur von 550°C zugeführt. Die Austrittstemperatur beträgt dann 535°C, sodass die Gesamtwärmeleistung des Prozesses 3,5 kW beträgt.

In einem fünften Ausführungsbeispiel soll eine Pyrolysetemperatur von 450°C bei einer Wärmeleistung von 5,0 kW bereitgestellt werden.

Die hierzu verwendete Förderschnecke 2 weist eine Steigung von 110 mm auf. Als Wärmeträgerfluid werden Stahlkugeln mit einer Eintrittstemperatur am Vorlauf von 530°C verwendet. Bei einem Füllungsgrad des ersten Volumens 21 von 26 %, einer mittleren Drehzahl der Förderschnecke 2 von 37 h⁻¹ und einer Antriebsleistung von 0,6 W ergibt sich ein Massenstrom des Kugelfluides von 450 kg/h und eine Austrittstemperatur des Kugelfluides von 468°C. Die Wärmleistung beträgt somit 4,5 kW.

Die verbleibende Wärmeleistung von 500 W wird über einen zusätzlichen Wärmetauscher am Gehäuse 10 des Rohrofens 1 bereitgestellt. Dieser überträgt Wärme unmittelbar durch die Wandung 101 des Gehäuses 10 in das Innere des Rohrofens 1. Diesem zusätzlichen Wärmetauscher wird ein Massenstrom von 100 kg/h feuchtem Rauchgas mit einer Eintrittstemperatur von 550°C zugeführt. Die Austrittstemperatur beträgt dann 532°C, sodass die Gesamtwärmeleistung des Prozesses 5,0 kW beträgt.

In allen Ausführungsbeispielen kann die dem Kugelfluid zugeführte Wärme aus einem Verbrennungsprozess bezogen werden. In diesem Fall kann das heiße Rauchgas zusammen mit dem Kugelfluid unmittelbar in den Rekuperator 3 eingeleitet werden. Da zwischen den Kugeln des Kugelfluides hinreichende Freiräume verbleiben, können die Rauchgase das Kugelfluid durchströmen und auf diese Weise Wärme an die einzelnen Kugeln abgeben. Sofern die einzelnen Kugeln des Kugelfluides eine katalytische Beschichtung an ihrer Außenseite aufweisen, können diese gleichzeitig zur Rauchgasreinigung eingesetzt werden. Aufgrund der räumlichen Trennung des Kugelfluides von den im Rohrofen 1 zu prozessierenden Edukten durch die Wandung 23 ergibt sich aus dieser katalytischen Beschichtung kein negativer Einfluss auf den im Rohrofen 1 ablaufenden Prozess.

Selbstverständlich ist die Erfindung nicht auf die in den Figuren dargestellte Ausführungsform beschränkt. Die vorstehende Beschreibung ist daher nicht als beschränkend, sondern als erläuternd anzusehen. Die nachfolgenden Ansprüche sind so zu verstehen, dass ein genanntes Merkmal in zumindest einer Ausführungsform der Erfindung vorhanden ist. Dies schließt die Anwesenheit weiterer Merkmale nicht aus. Sofern die Ansprüche und die vorstehende Beschreibung "erste" und "zweite" Ausführungsformen definieren, so dient diese Bezeichnung der Unterscheidung zweier gleichartiger Ausführungsformen, ohne eine Rangfolge festzulegen. Merkmale aus unterschiedlichen Ausführungsformen der Erfindung können jederzeit kombiniert werden, um so weitere Ausführungsformen der Erfindung zu erhalten.

## Patentansprüche

1. Rohrofen (1) mit einem Gehäuse (10), welches einen Wärmetauscher enthält, welcher eine Wandung aufweist, welche ein erstes Volumen von einem zweiten Volumen trennt, wobei ein Volumen (21, 22) zur Aufnahme zumindest eines Eduktes eingerichtet ist und das andere Volumen (22, 21) zur Aufnahme eines Wärmeträgerfluides eingerichtet ist, wobei das Wärmeträgerfluid ein Kugelfluid enthält oder daraus besteht, und wobei der Rohrofen weiterhin einen Rekuperator (3) enthält, in welchem das Kugelfluid mit einem gasförmigen Wärmeträger in Kontakt bringbar ist, **dadurch gekennzeichnet, dass** das Kugelfluid Kugeln mit einem Durchmesser von etwa 1 mm bis etwa 50 mm enthält.

2. Rohrofen nach Anspruch 1, **dadurch gekennzeichnet, dass** das Kugelfluid Kugeln mit einem Durchmesser von etwa 15 mm bis etwa 30 mm enthält.

3. Rohrofen nach Anspruch 1 oder 2, **dadurch gekennzeichnet, dass** das Kugelfluid Kugeln aus einem Metall oder einer Legierung enthält oder daraus besteht, und/oder dass die Kugeln des Kugelfluides zumindest ein chemisches Element mit den Ordnungszahlen von 3 bis 6 oder mit den Ordnungszahlen von 11 bis 14 oder mit den Ordnungszahlen von 19 bis 34 oder mit den Ordnungszahlen von 37 bis 52 oder mit den Ordnungszahlen von 55 bis 84 oder mit den Ordnungszahlen von 87 bis 116 enthalten, und/oder dass die Kugeln des Kugelfluides zumindest Kupfer und/oder Eisen und/oder Aluminium und/oder ein Phasenwechselmaterial und/oder eine Keramik enthalten.

4. Rohrofen nach einem der Ansprüche 1 bis 3, **dadurch gekennzeichnet, dass** das Gehäuse (10) einen im Wesentlichen zylindrischen Querschnitt aufweist und der Wärmetauscher eine mehrgängige Förderschnecke (2) enthält, welche eine Wandung (23) aufweist, welche einen inneren Schneckengang (21) als erstes Volumen von einem äußeren Schneckengang (22) als zweites Volumen trennt, wobei ein Schneckengang (21, 22) zur Aufnahme des zumindest einen Eduktes eingerichtet ist und der andere Schneckengang (22, 21) zur Aufnahme des Wärmeträgerfluides eingerichtet ist, insbesondere wobei die mehrgängige Förderschnecke (2) eine sequentielle Schnecke mit einer Mehrzahl von unterschiedlichen Längsabschnitten ist.

5. Rohrofen nach einem der Ansprüche 1 bis 4, **dadurch gekennzeichnet, dass** dieser einen Zufuhrförderer (4) enthält, insbesondere wobei der Zufuhrförderer (4) eine eingängige Zufuhrschneckenwelle (45) enthält.

6. Rohrofen nach Anspruch 5, **dadurch gekennzeichnet, dass** im inneren der hohlen Achse (24) der mehrgängigen Förderschnecke (2) ein Prallblech (245) angeordnet ist.

7. Rohrofen nach einem der Ansprüche 5 oder 6, **dadurch gekennzeichnet, dass** der Zufuhrförderer (4) ein Rohr (46) enthält, welches die Zufuhrschneckenwelle (45) umgibt.

8. Rohrofen nach einem der Ansprüche 1 bis 7, **dadurch gekennzeichnet, dass** der Rekuperator (3) eine Förderschnecke (35) enthält.

9. Rohrofen nach einem der Ansprüche 1 bis 8, weiterhin enthaltend eine Heizeinrichtung, mit welcher ein Wärmestrom durch die Wandung (101) des zylindrischen Gehäuses (10) erzeugbar ist.

10. Verfahren zur chemischen Umsetzung von Edukten in einem zweiten Volumen (22), bei welchem dem zweiten Volumen (22) mittels zumindest einem, einen Wärmetauscher durchströmenden Wärmeträgerfluid Wärme zu- oder abgeführt wird, wobei das Wärmeträgerfluid ein Kugelfluid enthält oder daraus besteht, und wobei das Wärmeträgerfluid neben dem Kugelfluid zumindest einen weiteren gasförmigen Wärmeträger enthält, **dadurch gekennzeichnet, dass** Kugeln mit einem Durchmesser von etwa 1 mm bis etwa 50 mm als Kugelfluid verwendet werden

11. Verfahren nach Anspruch 10, **dadurch gekennzeichnet, dass** Kugeln mit einem Durchmesser von etwa 15 mm bis etwa 30 mm als Kugelfluid verwendet werden.

12. Verfahren nach einem der Ansprüche 10 oder 11, **dadurch gekennzeichnet, dass** das Kugelfluid Kugeln aus einem Metall oder einer Legierung enthält oder daraus besteht, und/oder
dass die Kugeln des Kugelfluides zumindest ein chemisches Element mit der Ordnungszahl 13 oder mit den Ordnungszahlen von 21 bis 30 oder von 39 bis 48 oder von 57 bis 80 oder von 89 bis 112 enthalten, und/oder
dass die Kugeln des Kugelfluides zumindest Kupfer und/oder Eisen und/oder Aluminium und/oder ein Phasenwechselmaterial und/oder eine Keramik enthalten.

13. Verfahren nach einem der Ansprüche 10 bis 12, **dadurch gekennzeichnet, dass** der Wärmetauscher eine mehrgängige Förderschnecke (2) enthält, welche eine Wandung (23) aufweist, welche einen inneren Schneckengang (22) von einem äußeren Schneckengang (21) trennt, wobei ein Schneckengang (21, 22) zumindest ein Edukt enthält und der andere Schneckengang (22, 21) von dem zumindest einem Wärmeträgerfluid durchströmt wird.

14. Verfahren nach einem der Ansprüche 10 bis 13, **dadurch gekennzeichnet, dass** der weitere gasförmige Wärmeträger zumindest ein Rauchgas enthält oder daraus besteht.

15. Verfahren nach einem der Ansprüche 10 bis 14, **dadurch gekennzeichnet, dass** das Kugelfluid in einem Rekuperator (3) erwärmt oder gekühlt wird.

## Claims

1. Tube furnace (1) having a housing (10), which contains a heat exchanger that has a wall separating a first volume from a second volume, one volume (21, 22) being designed to receive at least one reactant and the other volume (22, 21) being designed to receive a heat transfer fluid, the heat transfer fluid containing or consisting of a sphere fluid and the tube furnace further containing a recuperator (3), in which the sphere fluid can be brought into contact with a gaseous heat transfer medium, **characterized in that** the sphere fluid contains spheres having a diameter of about 1 mm to about 50 mm.

2. Tube furnace according to claim 1, **characterized in that** the sphere fluid contains spheres having a diameter of about 15 mm to about 30 mm.

3. Tube furnace according to claim 1 or 2, **characterized in that** the sphere fluid contains or consists of spheres made of metal or an alloy, and/or
**in that** the spheres of the sphere fluid contain at least one chemical element having the atomic numbers from 3 to 6 or having the atomic numbers from 11 to 14 or having the atomic numbers from 19 to 34 or having the atomic numbers from 37 to 52 or having the atomic numbers from 55 to 84 or having the atomic numbers from 87 to 116, and/or
**in that** the spheres of the sphere fluid contain at least copper and/or iron and/or aluminum and/or a phase change material and/or a ceramic material.

4. Tube furnace according to any of claims 1 to 3, **characterized in that** the housing (10) has a substantially cylindrical cross-section and the heat exchanger contains a multi-start screw conveyor (2), which has a wall (23) separating an inner screw channel (21) as the first volume from an outer screw channel (22) as the second volume, one screw channel (21, 22) being designed to receive the at least one reactant and the other screw channel (22, 21) being designed to receive the heat transfer fluid, in particular the multi-start screw conveyor (2) being a sequential screw having a plurality of different longitudinal sections.

5. Tube furnace according to any of claims 1 to 4, **characterized in that** it contains a feed conveyor (4), in particular the feed conveyor (4) containing a single-start feed screw shaft (45).

6. Tube furnace according to claim 5, **characterized in that** a baffle plate (245) is arranged in the interior of the hollow axis (24) of the multi-start screw conveyor (2).

7. Tube furnace according to any of claims 5 or 6, **characterized in that** the feed conveyor (4) comprises a tube (46) surrounding the feed screw shaft (45).

8. Tube furnace according to any of claims 1 to 7, **characterized in that** the recuperator (3) contains a screw conveyor (35).

9. Tube furnace according to any of claims 1 to 8, further containing a heating device with which a heat flow can be generated through the wall (101) of the cylindrical housing (10).

10. Method for chemically converting reactants in a second volume (22), in which heat is added to or discharged from the second volume (22) by means of at least one heat transfer fluid flowing through a heat exchanger, the heat transfer fluid containing or consisting of a sphere fluid and the heat transfer fluid containing, in addition to the sphere fluid, at least one further gaseous heat transfer medium, **characterized in that** spheres having a diameter of about 1 mm to about 50 mm are used as the sphere fluid.

11. Method according to claim 10, **characterized in that** spheres having a diameter of about 15 mm to about 30 mm are used as sphere fluid.

12. Method according to any of claims 10 or 11, **characterized in that** the sphere fluid contains or consists of spheres made of metal or an alloy, and/or
**in that** the spheres of the sphere fluid contain at least one chemical element having the atomic number 13 or having the atomic numbers 21 to 30 or 39 to 48 or 57 to 80 or 89 to 112, and/or
**in that** the spheres of the sphere fluid contain at least copper and/or iron and/or aluminum and/or a phase change material and/or a ceramic material.

13. Method according to any of claims 10 to 12, **characterized in that** the heat exchanger contains a multi-start screw conveyor (2), which has a wall (23) that separates an inner screw channel (22) from an outer screw channel (21), one screw channel (21, 22) containing at least one reactant and the at least one heat transfer fluid flowing through the other screw channel (22, 21).

14. Method according to any of claims 10 to 13, **characterized in that** the further gaseous heat transfer medium contains or consists of at least one flue gas.

15. Method according to any of claims 10 to 14, **characterized in that** the sphere fluid is heated or cooled in a recuperator (3).

## Revendications

1. Four tubulaire (1) comportant un boîtier (10) qui comprend un échangeur de chaleur pourvu d'une paroi qui sépare un premier volume d'un second volume, un volume (21, 22) étant conçu pour recevoir au moins un produit de départ et l'autre volume (22, 21) étant conçu pour recevoir un fluide caloporteur, le fluide caloporteur contenant ou consistant en un fluide sous forme de billes, et le four tubulaire comportant en outre un récupérateur (3) dans lequel le fluide de billes peut être amené en contact avec un caloporteur gazeux,
**caractérisé en ce que**
le fluide de billes contient des billes d'un diamètre d'environ 1 mm à environ 50 mm.

2. Four tubulaire selon la revendication 1,
**caractérisé en ce que**
le fluide de billes contient des billes d'un diamètre d'environ 15 mm à environ 30 mm.

3. Four tubulaire selon la revendication 1 ou 2,
**caractérisé en ce que**
le fluide de billes contient ou consiste en billes d'un métal ou d'un alliage, et/ou
les billes du fluide de billes contiennent au moins un élément chimique ayant les numéros atomiques allant de 3 à 6 ou ayant les numéros atomiques allant de 11 à 14 ou ayant les numéros atomiques allant de 19 à 34 ou ayant les numéros atomiques allant de 37 à 52 ou ayant les numéros atomiques allant de 55 à 84 ou ayant les numéros atomiques allant de 87 à 116, et/ou
**en ce que** les billes du fluide de billes contiennent au moins du cuivre et/ou du fer et/ou de l'aluminium et/ou un matériau à changement de phase et/ou une céramique.

4. Four tubulaire selon l'une des revendications 1 à 3,
**caractérisé en ce que**
le boîtier (10) présente une section transversale sensiblement cylindrique, et l'échangeur de chaleur comprend une vis de convoyage (2) à pas multiple qui comprend une paroi (23) qui sépare un pas de vis intérieur (21) à titre de premier volume d'un pas de vis extérieur (22) à titre de second volume, un pas de vis (21, 22) étant conçu pour recevoir ledit au moins un produit de départ et l'autre pas de vis (22, 21) étant conçu pour recevoir le fluide caloporteur, la vis de convoyage (2) à pas multiple étant une vis séquentielle ayant une pluralité de portions longitudinales différentes.

5. Four tubulaire selon l'une des revendications 1 à 4,
**caractérisé en ce que**
celui-ci comprend un convoyeur d'alimentation (4), le convoyeur d'alimentation (4) comprenant en particulier un arbre de vis d'alimentation (45) à un seul pas.

6. Four tubulaire selon la revendication 5,
**caractérisé en ce que**
une chicane (245) est agencée à l'intérieur de l'axe creux (24) de la vis de convoyage (2) à pas multiple.

7. Four tubulaire selon l'une des revendications 5 ou 6,
**caractérisé en ce que**
le convoyeur d'alimentation (4) comprend un tube (46) qui entoure l'arbre de vis d'alimentation (45).

8. Four tubulaire selon l'une des revendications 1 à 7,
**caractérisé en ce que**
le récupérateur (3) comprend une vis de convoyage (35).

9. Four tubulaire selon l'une des revendications 1 à 8,
comportant en outre un moyen de chauffage permettant de générer un flux de chaleur à travers la paroi (101) du boîtier cylindrique (10).

10. Procédé de conversion chimique de produits de départ dans un second volume (22), dans lequel de la chaleur est amenée ou évacuée depuis le second volume (22) à l'aide d'au moins un fluide caloporteur traversant un échangeur de chaleur, le fluide caloporteur contenant ou étant constitué en un fluide de billes, et le fluide caloporteur contenant outre le fluide de billes au moins un autre caloporteur gazeux,
**caractérisé en ce que**
on utilise à titre de fluide de billes des billes d'un diamètre d'environ 1 mm à environ 50 mm.

11. Procédé selon la revendication 10,
**caractérisé en ce que**
on utilise à titre de fluide de billes des billes d'un diamètre d'environ 15 mm à environ 30 mm.

12. Procédé selon l'une des revendications 10 ou 11,
**caractérisé en ce que**
le fluide de billes contient ou consiste en billes d'un métal ou d'un alliage, et/ou
les billes du fluide de billes contiennent au moins un élément chimique ayant le numéro atomique de 13 ou ayant les numéros atomiques allant de 21 à 30 ou allant de 39 à 48 ou allant de 57 à 80 ou allant de 89 à 112, et/ou
**en ce que** les billes du fluide de billes contiennent au moins du cuivre et/ou du fer et/ou de l'aluminium et/ou un matériau à changement de phase et/ou une céramique.

13. Procédé selon l'une des revendications 10 à 12,
**caractérisé en ce que**
l'échangeur de chaleur comprend une vis de convoyage (2) à pas multiple qui comprend une paroi (23) qui sépare un pas de vis intérieur (21) d'un pas de vis extérieur (22), un pas de vis (21, 22) contenant au moins un produit de départ et l'autre pas de vis (22, 21) étant traversé par ledit au moins un fluide caloporteur.

14. Procédé selon l'une des revendications 10 à 13,
**caractérisé en ce que**
l'autre caloporteur gazeux contient ou consiste en au moins un gaz de combustion.

15. Procédé selon l'une des revendications 10 à 14,
**caractérisé en ce que**
le fluide de billes est chauffé ou refroidi dans un récupérateur (3).
